# EUROPÄISCHE PATENTSCHRIFT

(11) **EP 1 986 828 B1**
(45) Veröffentlichungstag und Bekanntmachung des Hinweises auf die Patenterteilung: **17.03.2010**
(21) Anmeldenummer: 07703112.8
(22) Anmeldetag: 30.01.2007
(51) Int. Cl.: B26F 3/08

(54) **TRENNVORRICHTUNG ZUM ABLÄNGEN VON KUNSTSTOFFPROFILE**
SEPARATING DEVICE FOR CUTTING PROFILED PLASTIC ELEMENTS
DISPOSITIF DE SECTIONNEMENT POUR LA COUPE À LONGUEUR DE PROFILÉS EN MATIÈRE PLASTIQUE

(30) Priorität: 24.02.2006 DE 102006008622
(43) Veröffentlichungstag der Anmeldung: 05.11.2008
(73) Patentinhaber: REHAU AG + Co, 95111 Rehau (DE)
(72) Erfinder: GRÄBENER, Jörg, 26441 Jever (DE); HILBERS, Jörg, 26639 Wiesmoor (DE)
(86) Internationale Anmeldenummer: PCT/EP2007/000756
(87) Internationale Veröffentlichungsnummer: WO 2007/098839

(56) Entgegenhaltungen:
- EP-A- 0 063 556
- WO-A-92/04164
- DE-A1- 2 136 573
- DE-A1- 3 205 053
- DE-C1- 19 510 818
- JP-A- 2003 033 967
- US-A- 3 259 004

## Beschreibung

Die Erfindung betrifft eine Trennvorrichtung zum Ablängen von Kunststoffprofilen nach dem Oberbegriff des Anspruchs 1.

Aus der DE 21 36 573 A1 ist eine Schneidemaschine für Schaumstoffe bekannt, bei der ein endloses, bandförmiges Messer über Messerräder geführt wird, die zum Spannen und zum Antrieb des Messers diesen. Die Schneidleistung bekannter Trennvorrichtungen ist für anspruchsvolle Anwendungen zu niedrig.

Es ist die Aufgabe der vorliegenden Erfindung, eine Trennvorrichtung nach dem Oberbegriff des Anspruchs 1 derart weiterzubilden, dass eine erhöhte Schneidleistung resultiert.

Diese Aufgabe ist erfindungsgemäß gelöst durch eine Trennvorrichtung mit den im Kennzeichnungsteil des Anspruchs 1 genannten Merkmalen.

Erfindungsgemäß wird über Induktion beheizt. Hierfür ist also kein Wärmeübertragungsmedium notwendig, wie dies bei einer Konvektionsheizung der Fall ist. Die elektrische Energie wird dem Trennmesser durch ein Magnetfeld übertragen. Der durch die Induktionsspule fließende Wechselstrom erzeugt ein magnetisches Wechselfeld, welches im Messer einen bestimmten Strom zur Folge hat. Die über die Induktionsspule zugeführte elektrische Energie wird daher zunächst in magnetische Energie und diese dann im Messer als Wärme umgewandelt. Aufgrund des Skineffekts ist die Stromdichte an der Messeroberfläche, also dort, wo die Beheizung des Messers erwünscht ist, am größten. Es wird also insbesondere auch eine von der Induktionsspule abgewandte Messerrückseite beheizt, was zum Erzeugen eines sauberen Schnitts wesentlich sein kann. Im Inneren des Trennmessers erfolgt hingegen, da hier praktisch kein Strom mehr fließt, keine induktive Erwärmung. Induktiv wird also die Wärme dort erzeugt, wo sie zum Schneiden benötigt wird. Die Messertemperatur wird dabei durch die Heizeinrichtung auf der optimalen Schneidtemperatur gehalten. Letztere liegt je nach zu schneidendem Kunststoffmaterial zwischen 120 und 200 °C. Die optimale Schneidtemperatur kann mit der Heizeinrichtung innerhalb eines Toleranzbereichs von +/- 5 °C, bevorzugt von +/- 3 °C, gehalten werden. Die erfindungsgemäße Verstelleinrichtung ermöglicht eine optimale Ausrichtung der Induktionsspule zum zu beheizenden Trennmesser. Letzteres wird also genau dort beheizt, wo dies zum optimalen Schneiden erforderlich ist.

Eine Heizeinrichtung nach Anspruch 2 lässt sich einfach aufbauen, da insbesondere keine Vorkehrungen für eine bewegliche Versorgung der Heizeinrichtung getroffen werden müssen. Alternativ kann die Heiz-Induktionsspule zum Arbeitstisch auch angetrieben verlagerbar sein, falls dies, zum Beispiel zur Vermeidung einer Kollision zwischen der Induktionsspule und dem Trennmesser, erforderlich sein sollte.

Eine Induktionsspule nach Anspruch 3 gewährleistet eine energieeffiziente Messerheizung.

Eine Heizungssteuerung nach Anspruch 4 ermöglicht eine Anpassung der Induktionsheizung an sich ändernde Betriebsbedingungen der Trennvorrichtung, z. B. an wechselnde Trennmesser oder an verschiedene abzulängende Kunststoffmaterialien bzw. Profilgeometrien.

Es wurde ferner erkannt, dass es in vielen Fällen nicht ausreicht, die Heizeinrichtung alleine aufgrund von Erfahrungswerten anzusteuern. Der Temperatursensor gemäß Anspruch 5 ermöglicht eine objektive Kontrolle des Betriebs der Trennvorrichtung. Abweichungen der Messertemperatur von Vorgabewerten können auf diese Weise erfasst und gegebenenfalls korrigiert werden.

Bei einer Trennvorrichtung nach Anspruch 6 ist eine Kalibrierung und auch eine Überwachung der Energiequelle auf Basis der Messwerte des Temperatursensors gewährleistet.

Eine Trennvorrichtung nach Anspruch 7 ermöglicht eine automatisierte Kalibrierung bzw. Überwachung der Energiequelle und damit der Messerheizung auf Grundlage der vom Temperatursensor erfassten Temperaturdaten.

Eine Anordnung des Temperatursensors nach Anspruch 8 gewährleistet eine unverfälschte Temperaturmessung.

Eine Anordnung des Temperatursensors nach Anspruch 9 verhindert eine Verfälschung des Messergebnisses durch eine Belagbildung auf dem Messer aufgrund des Schneidvorgangs.

Ein Infrarot-Detektor nach Anspruch 10 gewährleistet eine berührungslose Temperaturmessung. Der Infrarot-Detektor kann insbesondere auch als Wärmebildkamera ausgeführt sein, und so auch Informationen zur räumlichen Temperaturverteilung auf dem Trennmesser liefern.

Ein alternativer Temperatursensor nach Anspruch 11 lässt sich kostengünstig realisieren.

Ein Temperatursensor nach Anspruch 12 erlaubt eine feine Überwachung des thermischen Verhaltens des Trennmessers. Entsprechende zeitlich aufgelöste Messergebnisse können für eine entsprechende zeitliche Heizungssteuerung herangezogen werden. So ist es z. B. möglich, die Ansteuerung der Heizeinrichtung über die Heizungssteuerung synchronisiert zum Trennzyklus durchzuführen. Alternativ zur Erfassung der Trennmessertemperatur mehrmals während eines Trennzyklus ist auch ein kontinuierliches Messen der Temperatur durch den Temperatursensor möglich.

Eine bereichsweise Temperaturerfassung nach Anspruch 13 liefert weitere Detailinformationen zum thermischen Verhalten des Messers. Auf Grundlage dieser Informationen kann das Trennmesser z. B. hinsichtlich seiner Form oder Stärke optimiert werden. Zudem ist es möglich, auf Basis der räumlichen Informationen eine entsprechende, räumlich selektive Beheizung des Messers vorzunehmen.

Die räumlich selektive Erfassung kann durch mehrere Einzeldetektoren oder, bei flächiger Erfassung, durch mehrere Erfassungsbereiche realisiert werden.

Ein Ausführungsbeispiel der Erfindung wird nachfolgend anhand der Zeichnung näher erläutert. In dieser zeigen:
- Fig. 1: eine benachbart zu einer Messerebene geschnittene Seitenansicht einer Trennvorrichtung zum Ablängen von Kunststoffprofilen, wobei die Zeichen- ebene parallel zu einer Messebene der Trennvorrichtung liegt;
- Fig. 2: eine teilweise geschnittene Seitenansicht gemäß Sichtlinie II in Fig. 1.

Eine insgesamt mit 1 bezeichnete Trennvorrichtung dient zum Ablängen von Endlos-Kunststoffprofilen, die insbesondere durch Extrusion erzeugt wurden. Die abzulängenden Kunststoffprofile werden auf einem Arbeitstisch 2 längs.einer Förderrichtung 2a (vgl. Fig. 2) gefördert. Zur Führung der abzulängenden bzw. abgelängten Kunststoffprofile dienen Führungsschienen vor und nach einer Trennstation 3 der Trennvorrichtung 1, von denen stellvertretend die Führungsschiene 4 (vgl. Fig. 2) dargestellt ist.

Die Trennstation 3 ist nach Art einer Guillotine aufgebaut. Ein metallisches Trennmesser 5 mit gegenüber einer Tischebene 6 des Arbeitstisches 2 schräg verlaufender Schneidkante 7 ist zwischen Messerspanner 8, 9 eingespannt. Die Messerspanner 8, 9 sind über Befestigungsschrauben an einem Messerhalter 10 festgelegt. Der Messehalter 10 ist, geführt an zwei Führungsstangen 11, 12, nach Art einer Guillotine zwischen einer in der Zeichnung dargestellten Ruheposition und einer dieser gegenüber nach unten verlagerten Trennposition angetrieben verlagerbar.

Beim Betrieb der Trennvorrichtung 1 wird das metallische Trennmesser 5 im Bereich einer Schnittfläche 13, also zwischen den beiden Messerspannern 8, 9, beheizt. Hierzu dient eine insgesamt mit 14 bezeichnete Heizeinrichtung. Letztere umfasst eine Induktionsspule 15, die der Schnittfläche 13 benachbart, diese aber nicht berührend, angeordnet ist. Die Induktionsspule 15 hat einen Stromversorgungsanschluss 16 zum Anschluss an eine elektrische Versorgungseinheit 18 und einen Steuerungsanschluss 17 zum Anschluss an eine schematisch dargestellte Heizungssteuerung 19.

Über Befestigungsschrauben ist die Induktionsspule 15 an einem Haltewinkel 20 angebracht. Zwischen dem Haltewinkel 20 und der Induktionsspule 15 ist eine Isolierplatte 21 zur Wärmeisolation der Induktionsspule 15 angeordnet. Der Haltewinkel 20 ist mit einer horizontal verlaufenden Führungsstange 22 verschraubt. Letztere ist Teil einer Verstelleinrichtung 23 zur Verstellung der Induktionsspule 15 relativ zum Arbeitstisch 2. Zur Ermöglichung weiterer Verstell-Freiheitsgrade ist die Führungsstange 22 an einem Grundkörper 24 der Heizeinrichtung 14 festgelegt, welcher wiederum gegenüber dem Arbeitstisch 2 über Führungsschienen 25 verstellbar ist. Mit der Verstelleinrichtung 23 kann die Induktionsspule 15 in ihrer räumlichen Position relativ zum Trennmesser 5 so einjustiert werden, dass ein gewünschter Abschnitt der Schnittfläche 13 durch die Induktionsspule 15 beheizt werden kann. In der so einjustierten Betriebsposition der Induktionsspule 15 ist Letztere fest zum Arbeitstisch 2 angeordnet, macht also die Verlagerung des Trennmessers 5 zwischen der Ruheposition und der Trennposition nicht mit. Das Beheizen der Schnittfläche 13 über die Induktionsspule 15 erfolgt in der Ruheposition des Trennmessers 5.

Die Induktionsspule 15 hat eine Warmübertragungsfläche 26, deren Geometrie an die Geometrie der zu beizenden Schnittfläche 13, also an die Geometrie des Trennmessers 5, angepasst ist. Benachbart zum Trennmesser 5 hat die Wärmeübertragungsfläche 26 also eine der Schnittfläche 13 entsprechende Geometrie.

Zur Erfassung der Temperatur des Trennmessers 5 dient ein Temperatursensor 27. Letzterer ist als berührungslos messender Infrarot-Detektor ausgebildet. Der Temperatursensor 27 ist einem Abschnitt der Schnittfläche 13 benachbart angeordnet, welcher beim Schneiden nicht mit dem abzulängenden Kunststoffprofil in Kontakt kommt. Derartige Abschnitte der Schnittfläche 13 liegen insbesondere benachbart zu den Messerspannem 8, 9 vor. Über einen Sensorhalter 28 ist der Temperatursensor 27 am Messerhalter 10 festgelegt. Der Temperatursensor 27 ist also messerfest angeordnet. Über eine nicht dargestellte Signalverbindung steht der Temperatursensor mit der Heizungssteuerung 19 in Signalverbindung. Letztere steht mit der elektrischen Versorgungseinheit 18 in ebenfalls nicht dargestellter Weise in Signalverbindung. Der Temperatursensor steht also mit der, eine Energiequelle für die Induktionsspule 15 darstellenden, elektrischen Versorgungseinheit 18 zumindest zeitweilig in Signalverbindung.

Bei einer nicht dargestellten Variante ist der Temperatursensor als Kontaktsensor ausgebildet. In diesem Falle ist der Temperatursensor in einer Aufnahme des Trennmessers 5 oder in einer Aufnahme einer Komponente, die mit dem Trennmesser 5 in gutem Wärmekontakt steht, angeordnet. Bei einer derartigen Komponente kann es sich beispielsweise um einen der Messerspanner 8, 9 oder um einen dem Trennmesser 5 benachbarten Abschnitt des Messerhalters 10 handeln.

Die Trennvorrichtung 1 wird folgendermaßen auf ihren Betrieb vorbereitet und dann betrieben: Zunächst erfolgt mit Hilfe des Temperatursensors 27 eine Kalibrierung der Beheizung des Trennmessers 5 durch die Induktionsspule 15. Ziel dieser Kalibrierung ist es, über einen Trennzyklus der Trennvorrichtung 1, also über den Zeitraum vom Beginn eines Trennschnitts bis zum Beginn, nach einem entsprechenden Vorschub des abzulängenden Kunststoffprofils, des nächsten Trennschnitts, einen vorgegebenen zeitlichen und gegebenenfalls auch räumlichen Verlauf der Messertemperatur im Bereich der Schnittfläche 13 einzuhalten. Die Messertemperatur wird auf +/- 5 °C, bevorzugt auf +/- 3 °C, genau auf einer Temperatur zwischen 120 und 200°C gehalten. Beim Schneiden soll dabei die Schnittfläche 13 eine vorgegebene Schneidtemperatur innerhalb dieses Toleranzbereichs einhalten. Zur Kalibrierung erfolgt zunächst die Versorgung der Induktionsspule 15, gesteuert über die Heizungssteuerung 19, durch die elektrische Versorgungseinheit 18 anhand eines Erfahrungswertes. Anschließend werden in einem Testlauf der Trennvorrichtung 1 mehrere Trennzyklen durchlaufen und es wird der zeitliche Verlauf der Temperatur des Trennmessers 5, gemessen mit Hilfe des Temperatursensors 27, aufgezeichnet. Anhand der Abweichung des gemessenen zeitlichen Temperaturverlaufes von einem Soll-Temperaturverlauf erfolgt nun eine Korrektur der Vorgabewerte für die elektrische Versorgungseinheit 18 durch die Heizungssteuerung 19. Dieser Testlauf-Betrieb wird solange wiederholt, bis, in einem iterativen Prozess, der gemessene zeitliche Temperaturverlauf sich ausreichend an den Soll-Temperaturverlauf angenähert hat. Anschließend ist die Trennvorrichtung 1 betriebsbereit. Das Trennmesser 5 hat dann zum Ablängen des Kunststoffprofils während aufeinander folgender Trennzyklen stets die optimale Temperatur. Während der Trennzyklen wird das Endlos-Kunststoffprofil längs der Förderrichtung 2a mit Hilfe eines nicht dargestellten Förderantriebs vorgeschoben. Eine typische Vorschubgeschwindigkeit liegt bei 15 m/min. Während der Durchführung des Trennschnittes wird die Trennstation 3 synchron mit diesem Profilvorschub in der Förderrichtung 2a mitgefördert. Bei dem angegebenen Profilvorschub können zum Beispiel zwei bis fünf Trennschnitte mit der Trennvorrichtung 1 durchgeführt werden.

Die Heizstation 14 wird nicht mit dem Vorschub mitbewegt, sondern bleibt ortsfest. Pro Trennzyklus wird das Trennmesser 5 mindestens 5 s, bevorzugt 10 s, beheizt, sodass die erforderliche Temperaturkonstanz gewährleistet ist. Beim synchronisierten Vorschieben entfernt sich das Trennmesser 5 von der Induktionsspule 15 in der Förderrichtung 2a. Ab dem Lösen des Trennmessers 5 von der Induktionsspule 15 bis zum eigentlichen Trennschnitt vergehen typisch 2 bis 3 s, sodass kein nennenswerter Temperaturabfall des Trennmessers 5 stattfindet.

Es kann insbesondere eine zeitlich auf den Trennzyklus hin synchronisierte Ansteuerung der elektrischen Versorgungseinheit 18 durch die Heizungssteuerung 19 anhand entsprechender Vorgabewerte als Ergebnis der Kalibrierung erfolgen.

Während des Betriebs der Trennvorrichtung 1 kann stichprobenweise die Temperatur der Schnittfläche 13 mit Hilfe des Temperatursensors 27 während ausgewählter Trennzyklen überwacht werden. Auf diese Weise können Drifteffekte, z. B. durch eine Kunststoffbelagbildung auf der Schnittfläche 13, erkannt und durch entsprechende Signale an die Heizungssteuerung 19 auskorrigiert werden. Derartige Drifteffekte durch Kunststoffbelagbildung können, wie Messungen der Anmelderin gezeigt haben, zu einem unerwünschten Abfall der Ist-Messertemperatur bis zu 30 °C führen.

Zur Erfassung des zeitlichen Temperaturverlaufes während eines Trennzyklus kann der Temperatursensor 27 die Trennmessertemperatur mehrmals während des Trennzyklus erfassen. Alternativ ist es möglich, die Trennmessertemperatur kontinuierlich zu messen.

Der Temperatursensor kann bei einer nicht dargestellten Variante so ausgebildet sein, dass er die Trennmessertemperatur in mehreren Trennmesserbereichen separat erfasst. Hierzu kann der Temperatursensor mehrere, räumlich verteilte Einzeldetektoren oder, bei einer flächigen Erfassung, mehrere Erfassungsbereiche aufweisen. Bei der letzten Variante kann der Temperatursensor z. B. als Wärmebildkamera mit einem zweidimensionalen Erfassungsbereich gestaltet sein, bei der verschiedene Erfassungsbereiche getrennt ausgewertet werden.

Durch die somit erfolgende, räumlich selektive Trennmessertemperaturerfassung lassen sich exakte Rückschlüsse auf die Temperaturverteilung im Trennmesser z. B. während des Schnitts ziehen.

Aufgrund der so gewonnen Informationen kann beispielsweise eine Anpassung der Form der Wärmeübertragungsfläche 26 der Induktionsspule 15 erfolgen. Alternativ ist eine selektive räumliche Anpassung der Wärmeübertragung durch eine entsprechende Unterteilung der Induktionsspule in verschiedene, separat angesteuerte Einzelspulen möglich.

Durch die exakte Vorgabe der Messertemperatur mit Hilfe der Trennvorrichtung 1 wird ein optimierter Trennschnitt erzeugt. Insbesondere erfolgt beim Trennen keine unerwünschte plastische Verformung des Kunststoffprofils im Bereich der Trennebene, wie dies bei einer zu geringen Messertemperatur der Fall sein kann. Auch eine übermäßige Belagbildung auf dem Trennmesser wird vermieden, wie dies bei einer zu hohen Messertemperatur der Fall sein kann.

## Patentansprüche

1. Trennvorrichtung (1) zum Ablängen von Kunststoffprofilen
- mit einem Arbeitstisch (2), über den das Kunststoffprofil geführt ist,
- mit einem relativ zum Arbeitstisch (2) angetriebenen, metallischen Trennmesser (5),
- mit einer Heizeinrichtung (14) zum Beheizen des Trennmessers (5),
- mit einer Energiequelle (18) für die Heizeinrichtung (14),
- wobei die Heizeinrichtung (14) eine vom Trennmesser (5) beabstandete, induktive Heiz-Induktionsspule (15) aufweist und
- wobei die Energiequelle (18) eine elektrische Versorgungseinheit zur Spannungsversorgung der Induktionsspule (15) aufweist,
**dadurch gekennzeichnet, dass** eine Verstelleinrichtung (23) zur Vorgabe einer Relativposition der Heiz-Induktionsspule (15) zum Trennmesser (5) vorgesehen ist.

2. Trennvorrichtung nach Anspruch 1, **dadurch gekennzeichnet, dass** die Heiz-Induktionsspule (15) arbeitstischfest angeordnet ist.

3. Trennvorrichtung nach einem der Ansprüche 1 oder 2, **dadurch gekennzeichnet, dass** die Heiz-Induktionsspule (15) eine Wärmeübertragungsfläche (26) aufweist, deren Geometrie an die Geometrie des Trennmessers (5) angepasst ist.

4. Trennvorrichtung nach einem der Ansprüche 1 bis 3, **dadurch gekennzeichnet, dass** die Heizeinrichtung (14) eine Heizungssteuerung (19) umfasst, die mit der elektrischen Versorgungseinheit (18) in Signalverbindung steht.

5. Trennvorrichtung (1) nach einem der Ansprüche 1 bis 4, **dadurch gekennzeichnet, dass** ein Temperatursensor (27) zur Erfassung der Temperatur des Trennmessers (5) vorgesehen ist.

6. Trennvorrichtung nach Anspruch 5, **dadurch gekennzeichnet, dass** der Temperatursensor (27) mit der Energiequelle (18) zumindest zeitweilig in Signalverbindung steht.

7. Trennvorrichtung nach Anspruch 5 oder 6, **dadurch gekennzeichnet, dass** der Temperatursensor (27) mit einer Heizungssteuerung (19) in Signalverbindung steht.

8. Trennvorrichtung nach einem der Ansprüche 5 bis 7, **dadurch gekennzeichnet, dass** der Temperatursensor (27) messerfest angeordnet ist.

9. Trennvorrichtung nach einem der Ansprüche 5 bis 8, **dadurch gekennzeichnet, dass** der Temperatursensor (27) so angeordnet ist, dass er die Trennmessertemperatur dort misst, wo das Trennmesser (5) beim Schneiden nicht mit dem Kunststoffprofil in Kontakt kommt.

10. Trennvorrichtung nach einem der Ansprüche 5 bis 9, **dadurch gekennzeichnet, dass** der Temperatursensor (27) als Infrarot-Detektor ausgebildet ist, der dem Trennmesser (5) benachbart angeordnet ist.

11. Trennvorrichtung nach einem der Ansprüche 5 bis 10, **dadurch gekennzeichnet, dass** der Temperatursensor (27) als Kontaktsensor ausgebildet ist, der in einer Aufnahme des Trennmessers (5) oder einer mit dem Trennmesser (5) in gutem Wärmekontakt stehenden Komponente (8, 9, 10) angeordnet ist.

12. Trennvorrichtung nach einem der Ansprüche 5 bis 11, **dadurch gekennzeichnet, dass** der Temperatursensor (27) so ausgebildet ist, dass er die Trennmessertemperatur mehrmals während eines Trennzyklus erfasst.

13. Trennvorrichtung nach einem der Ansprüche 5 bis 12, **dadurch gekennzeichnet, dass** der Temperatursensor (27) so ausgebildet ist, dass er die Trennmessertemperatur in mehreren Trennmesserbereichen separat erfasst.

## Claims

1. Cut-off apparatus (1) for cutting plastic profiles to length,
- comprising a work table (2), over which the plastic profile is guided,
- comprising a metallic cut-off blade (5) driven relative to the work table (2),
- comprising a heating device (14) for heating the cut-off blade (5),
- comprising an energy source (18) for the heating device (14),
- wherein the heating device (14) has an inductive heating induction coil (15) at a distance from the cut-off blade (5), and
- wherein the energy source (18) has an electric supply unit for supplying power to the induction coil (15),
**characterized in that** an adjusting device (23) is provided for preselecting a position of the heating induction coil (15) relative to the cut-off blade (5).

2. Cut-off apparatus according to Claim 1, **characterized in that** the heating induction coil (15) is arranged fixedly in relation to the work table.

3. Cut-off apparatus according to either of Claims 1 and 2, **characterized in that** the heating induction coil (15) has a heat transfer surface (26), the geometry of which is adapted to the geometry of the cut-off blade (5).

4. Cut-off apparatus according to one of Claims 1 to 3, **characterized in that** the heating device (14) comprises a heating control (19) which is in signal communication with the electric supply unit (18).

5. Cut-off apparatus (1) according to one of Claims 1 to 4, **characterized in that** a temperature sensor (27) is provided for detecting the temperature of the cut-off blade (5).

6. Cut-off apparatus according to Claim 5, **characterized in that** the temperature sensor (27) is at least temporarily in signal communication with the energy source (18).

7. Cut-off apparatus according to Claim 5 or 6, **characterized in that** the temperature sensor (27) is in signal communication with a heating control (19).

8. Cut-off apparatus according to one of Claims 5 to 7, **characterized in that** the temperature sensor (27) is arranged fixedly in relation to the blade.

9. Cut-off apparatus according to one of Claims 5 to 8, **characterized in that** the temperature sensor (27) is arranged in such a way that it measures the temperature of the cut-off blade where the cut-off blade (5) does not come into contact with the plastic profile during the cutting.

10. Cut-off apparatus according to one of Claims 5 to 9, **characterized in that** the temperature sensor (27) is designed as an infrared detector which is arranged adjacent to the cut-off blade (5).

11. Cut-off apparatus according to one of Claims 5 to 10, **characterized in that** the temperature sensor (27) is designed as a contact sensor which is arranged in a receptacle of the cut-off blade (5) or of a component (8, 9, 10) which is in good thermal contact with the cut-off blade (5).

12. Cut-off apparatus according to one of Claims 5 to 11, **characterized in that** the temperature sensor (27) is designed in such a way that it repeatedly detects the temperature of the cut-off blade during a cut-off cycle.

13. Cut-off apparatus according to one of Claims 5 to 12, **characterized in that** the temperature sensor (27) is designed in such a way that it separately detects the temperature of the cut-off blade in a plurality of regions of the cut-off blade.

## Revendications

1. Dispositif de sectionnement (1) pour la coupe à longueur de profilés en matière plastique,
• avec une table de travail (2), sur laquelle est guidé le profilé en plastique,
• avec un couteau de sectionnement métallique (5) entraîné par rapport à la table de travail (2),
• avec un dispositif de chauffage (14) pour chauffer le couteau de sectionnement (5),
• avec une source d'énergie (18) pour le dispositif de chauffage (14),
• le dispositif de chauffage (14) présentant une bobine d'induction de chauffage inductive (15), espacée du couteau de sectionnement (5), et
• la source d'énergie (18) présentant une unité d'alimentation électrique pour l'alimentation en tension de la bobine d'induction (15),
**caractérisé en ce que** l'on prévoit un dispositif de réglage (23) pour prédéfinir une position relative de la bobine d'induction de chauffage (15) par rapport au couteau de sectionnement (5).

2. Dispositif de sectionnement selon la revendication 1, **caractérisé en ce que** la bobine d'induction de chauffage (15) est disposée de manière fixée à la table de travail.

3. Dispositif de sectionnement selon l'une quelconque des revendications 1 ou 2, **caractérisé en ce que** la bobine d'induction de chauffage (15) présente une surface de transfert thermique (26) dont la géométrie est adaptée à la géométrie du couteau de sectionnement (5).

4. Dispositif de sectionnement selon l'une quelconque des revendications 1 à 3, **caractérisé en ce que** le dispositif de chauffage (14) présente une commande de chauffage (19) qui est en liaison par signal avec l'unité d'alimentation électrique (18).

5. Dispositif de sectionnement (1) selon l'une quelconque des revendications 1 à 4, **caractérisé en ce que** l'on prévoit un capteur de température (27) pour détecter la température du couteau de sectionnement (5).

6. Dispositif de sectionnement selon la revendication 5, **caractérisé en ce que** le capteur de température (27) est en liaison par signal, au moins temporairement, avec la source d'énergie (18).

7. Dispositif de sectionnement selon la revendication 5 ou 6, **caractérisé en ce que** le capteur de température (27) est en liaison par signal avec une commande de chauffage (19).

8. Dispositif de sectionnement selon l'une quelconque des revendications 5 à 7, **caractérisé en ce que** le capteur de température (27) est disposé de manière fixée au couteau.

9. Dispositif de sectionnement selon l'une quelconque des revendications 5 à 8, **caractérisé en ce que** le capteur de température (27) est disposé de telle sorte qu'il mesure la température du couteau de sectionnement là où le couteau de sectionnement (5) ne vient pas en contact avec le profilé en matière plastique lors de la découpe.

10. Dispositif de sectionnement selon l'une quelconque des revendications 5 à 9, **caractérisé en ce que** le capteur de température (27) est réalisé sous forme de détecteur infrarouge, qui est disposé à côté du couteau de sectionnement (5).

11. Dispositif de sectionnement selon l'une quelconque des revendications 5 à 10, **caractérisé en ce que** le capteur de température (27) est réalisé sous forme de capteur de contact, qui est disposé dans un logement du couteau de sectionnement (5) ou d'un composant (8, 9, 10) en bon contact thermique avec le couteau de sectionnement (5).

12. Dispositif de sectionnement selon l'une quelconque des revendications 5 à 11, **caractérisé en ce que** le capteur de température (27) est réalisé de telle sorte qu'il détecte la température du couteau de sectionnement plusieurs fois pendant un cycle de sectionnement.

13. Dispositif de sectionnement selon l'une quelconque des revendications 5 à 12, **caractérisé en ce que** le capteur de température (27) est réalisé de telle sorte qu'il détecte séparément la température du couteau de sectionnement dans plusieurs régions du couteau de sectionnement.
